# EUROPÄISCHE PATENTSCHRIFT

(11) **EP 0 688 553 B1**
(45) Veröffentlichungstag und Bekanntmachung des Hinweises auf die Patenterteilung: **06.05.1999**
(21) Anmeldenummer: 95101676.5
(22) Anmeldetag: 08.02.1995
(51) Int. Cl.: A61G 5/10, A47C 3/20

(54) **Trapezförmiger geschlossener Tragrahmen, insbesondere für Rehabilitationshilfsmittel**
Trapezoidal support frame, in particular for rehabilitation aids
Cadre de support trapézoidal, en particulier pour aide de réhabilitation

(30) Priorität: 28.05.1994 DE 4418674
(43) Veröffentlichungstag der Anmeldung: 27.12.1995
(73) Patentinhaber: Markwald, Ute, 53783 Eitorf/Sieg (DE)
(72) Erfinder: Markwald, Michael, D-53783 Eitorf/Sieg (DE)
(74) Vertreter: Freischem, Stephan, Dipl.-Ing.

(56) Entgegenhaltungen:
- EP-A- 0 312 969
- FR-A- 2 535 606
- US-A- 4 431 076
- US-A- 5 226 439

## Beschreibung

Die Erfindung betrifft einen trapezförmigen geschlossenen Tragrahmen, insbesondere für Rehabilitationshilfsmittel.

Im Bereich der Rehabilitationshilfsmittel besteht häufig die Notwendigkeit, die zur Anwendung kommenden Geräte an die unterschiedlichen anatomischen Voraussetzungen der zu behandelnden Patienten anzupassen. Sofern dabei, beispielsweise bei Toilettenstühlen, Rollstühlen usw., seitliche Tragrahmen verwendet werden, ist es dabei erwünscht oder auch erforderlich, die Breite und Höhe dieser Tragrahmen den jeweiligen Erfordernissen so anzupassen, daß immer eine ausreichende Standsicherung gegeben ist, das heißt je größer die Höhe des Rahmens gewählt wird, desto größer muß auch die Breite des Rahmens gewählt werden.

Bisher erfolgt die Höhen- und Breitenverstellung eines Rahmens durch zwei aufeinanderfolgende und voneinander unabhängige Schritte, nämlich zuerst einer Höhenverstellung und dann einer Breitenverstellung oder umgekehrt. Die Höhen- und Breitenverstellung sind dabei nicht miteinander gekoppelt, sie werden vielmehr von Fall zu Fall mehr oder weniger willkürlich vorgenommen, wobei nicht sichergestellt ist, daß immer die gleichen Voraussetzungen gegeben sind.

FR-A-2535606 zeigt eines Tragrahmen gemäß Oberbegriff des Anspruchs 1.

Die Erfindung stellt sich die Aufgabe, einen Tragrahmen in einem einzigen Schritt in einem fest vorgegebenen Verhältnis sowohl in der Höhe als auch in der Breite stufenlos zu verstellen und in der jeweils gewünschten und eingestellten Position zu fixieren.

Die erfindungsgemäße Aufgabe wird gelöst mit einem trapezförmigen geschlossenen Tragrahmen gemäß dem Kennzeichen des Anspruchs 1. Zweckmäßige weitere Ausgestaltungen der Erfindung sind in den Unteransprüchen beschrieben.

Durch das teleskopartig verschiebliche Ineinanderführen der Rahmenteile im Bereich der seitlichen Schenkel sowie der unteren Grundlinie wird entsprechend der gewählten Neigung der seitlichen Schenkel zwangsläufig erreicht und sichergestellt, daß mit einer Verstellung der Höhe eine proportionale Veränderung der Breite des Rahmens einhergeht, wobei man es durch die Wahl der Neigung der seitlichen Schenkel in einfacher Weise in der Hand hat, die Proportionen von Fall zu Fall an die jeweiligen Gegebenheiten bzw. Notwendigkeiten anzupassen.

In vorteilhafter Weise genügt es dabei, in einem einzigen der vorhandenen Überlappungsbereiche eine Fixierung vorzusehen, weil mit dieser Fixierung selbsttätig die anderen Überlappungsbereiche in ihrer jeweiligen Position ebenfalls blockiert, das heißt gegen Verschiebung gesichert sind.

Die Erfindung ist in der Zeichnung in einem Ausführungsbeispiel schematisch dargestellt und wird anhand dieses im folgenden erläutert.

Das gerade Rohrstück 1 bildet im wesentlichen die Grundlinie des trapezförmigen Rahmens. In dieses gerade Rohrstück 1 sind die einen Schenkel 3 und 3' der Rohreckstücke 2 bzw. 2' teleskopartig verschieblich eingeführt. Die anderen Schenkel 4 und 4' der Rohreckstücke 2 und 2' sind in gleicher Weise in die abgewinkelten Endbereiche 6 und 6' des mit seinem Mittelteil 6'' die obere Grundlinie des trapezförmigen Rahmens bildenden abgewinkelten Rohrstückes 5 teleskopartig verschieblich eingeführt.

Anstatt die Rohreckstücke 2 und 2' in den Rohrstücken 1 und 5 teleskopartig verschieblich zu führen, könnte umgekehrt auch vorgesehen sein, daß diese das gerade Rohrstück 1 und/oder das abgewinkelte Rohrstück 5 außenseitig übergreifen. In jedem Fall wird vorgesehen, daß sich die Teile mit der erforderlichen Leichtigkeit gegeneinander verschieben lassen, das heißt daß zwischen den verschieblich ineinander angeordneten Teilen genügend Spiel vorhanden ist.

Die Endbereiche 6 und 6' des abgewinkelten Rohrstückes 5 sind hier ebenso unter Ausbildung eines Radius' abgewinkelt wie die Schenkel 3 und 4 bzw. 3' und 4' der Rohreckstücke 2 und 2'. Anstelle dessen wäre aber auch eine spitzwinklige Ausbildung des Rohrstückes 5 und/oder der Rohreckstücke 2 und 2' denkbar, beispielsweise im Falle der Ausbildung als Schweißkonstruktion. Ebenso ist aber auch denkbar, das eine Teil mit Radius, die anderen Teile jedoch spitzwinklig auszubilden und umgekehrt. Des weiteren können unterschiedliche Radien gewählt werden, die auch mehr oder weniger groß ausgebildet sein können, wie es den Umständen jeweils am besten entspricht.

Auch bezüglich der seitlichen Neigung der abgewinkelten Endbereiche 6 und 6' besteht eine Vielzahl von Möglichkeiten, wobei auch hier unterschiedliche Neigungen verwirklicht werden können. Notwendige Voraussetzung ist lediglich, daß die miteinander korrespondierenden Endbereiche 6 bzw. 6' und Schenkel 2 bzw. 2' die gleiche Neigung aufweisen müssen, um ihre ungehinderte teleskopartige Verschieblichkeit ineinander sicherzustellen bzw. zu gewährleisten.

Selbstverständlich besteht auch hinsichtlich der Abmessungen der einzelnen Teile eine große Vielfalt. So kann beispielsweise auch ein Rahmen verwirklicht werden, dessen Höhe im Verhältnis zur Breite wesentlich von der gezeigten Form abweicht. Wie in der Zeichnung angedeutet, müssen die Schenkel 3 und 4 bzw. 3' und 4' der Rohreckstücke 2 und 2' nicht mit gleicher Länge ausgebildet sein, vielmehr besteht auch hier eine Vielzahl von unterschiedlichen Ausbildungsmöglichkeiten. Entsprechendes gilt auch in Bezug auf die einzelnen Überlappungsbereiche, die sehr unterschiedliche Größe haben können, in jedem Fall selbstverständlich aber so ausgebildet werden, daß die gewünschte Funktionalität des Rahmens für den jeweiligen Anwendungsfall in vollem Umfang gesichert ist.

Möglich ist es auch, das Rohreckstück 2 oder 2' fest mit dem geraden Rohrstück 1 zu verbinden, beispielsweise anzuschweißen, und nur das andere Rohreckstück teleskopartig verschieblich auszubilden. Die proportionale Verstellung von Höhe und Breite des Rahmens ist dadurch nicht in Frage gestellt. Zusätzlich oder anstelle dessen ist es auch noch möglich das abgewinkelte Rohrstück 5 durch innenseitiges Anschweißen von Knotenblechen zu versteifen.

Auch die Ausdrücke "Rohr" bzw. "Rohrstücke" und "teleskopartig ineinander verschieblich geführt" sind hier in weitestem Sinne zu verstehen. So sind Rohre aller Art und Form, z.B. Vierkant-, Rund, Sechseck-, Ovalrohre usw. wie auch solche mit in Längsrichtung verlaufenden Einkerbungen bzw. Einbuchtungen usw. möglich. Ebenso können die Rohre zumindest teilweise als geschlitzte Rohre ausgebildet sein wie auch die Verwendung von Profilstäben der verschiedensten Art und Ausbildung vorgesehen werden können, sofern nur vorgesehen ist, daß die Teile sich gegeneinander unter Sicherstellung einer gegenseitigen sicheren Führung leicht ineinander verschieben lassen.

Für den Fall einer Verwendung des Rahmens in der Weise, daß dieser auf dem Boden aufsteht, kann beispielsweise vorgesehen werden, die mit dem geraden Rohrstück 1 die untere Grundlinie des Trapezes bildenden Schenkel 3 und 3' der Rohreckstücke 2 bzw. 2' mit kufenartigen Ausbildungen zu versehen, wobei dann die Schenkel 3 und 3' entweder außenseitig das gerade Rohrstück 1 übergreifen oder aber durch einen Längsschlitz an der Unterseite des geraden Rohrstückes 1 hindurchgeführt sind.

In der Regel werden zwei zueinander parallele Rahmen zur Verwendung kommen, beispielsweise mit dem abgewinkelten Rohrstück 5 seitlich an einem Sitz od.dgl. befestigte Rahmen. Zur Fixierung der Rahmen bei Erreichung der vorgesehenen Höhe des Sitzes od.dgl. können Schrauben vorgesehen werden, mittels denen in einem Überlappungsbereich der Rahmen die Feststellung der erreichten Position bewirkt wird. Ebenso läßt sich eine Fixierung aber auch auf vielfache andere Art und Weise mit anderen Feststell- und/oder Spannvorrichtungen erzielen, beispielsweise mit einer solchen, wie sie in der deutschen Patentanmeldung P 44 18 193.0-12 beschrieben ist.

Insbesondere in solchen Fällen, wo eine häufige Veränderung der Positionen sowie die wiederholte Herstellung gleicher Positionen vorgenommen werden soll, erweist es sich als vorteilhaft, die Rohr- bzw. Profilstabteile mit Längenmarkierungen zu versehen, anhand deren sich dann jeweils leicht feststellen läßt, wann die gewünschte und insbesondere gleiche Position erreicht ist.

Als Material für die Teile des Rahmens kommen insbesondere Metalle aller Güten wie legierte und unlegierte Stähle, Leichtmetalle und Leichtmetallegierungen, Gußmaterialien usw., ebenso aber auch die verschiedensten Kunststoffe in Betracht, wobei von Fall zu Fall selbstverständlich auf eine ausreichende Festigkeit sowie leichte Verschieblichkeit geachtet wird.

Die Erfindung läßt sich mit großem Vorteil überall da einsetzen, wo häufig Höhen- und Breitenveränderungen und insbesondere solche in einem bestimmten proportionalen Verhältnis gleichzeitig erwünscht oder notwendig sind. Entsprechendes trifft insbesondere für die Verwendung bei Rollstühlen oder sonstigen Fahrgestellen für Behinderte zwecks stufenloser Rahmen-, Sitz-, Rückenlehnen-, Fußbank-, Armlehnen-, Beinverstellungen usw. zu wie auch beim Einbau in Toilettenstühlen, Kinderwagen, Stehhilfen oder Bauchschrägliegebrettern zwecks Vornahme entsprechender Verstellungen. Ebenso ist ihre sinnvolle Anwendung aber auch beispielsweise in der Automobil- sowie der Möbelbranche vorstellbar zwecks Anpassung von Sitz-, Arm- und Beinauflagen an unterschiedliche Verhältnisse.

## Patentansprüche

1. Trapezförmiger geschlossener Tragrahmen mit einem die obere Grundlinie bildenden in seinen beiden Endbereichen (6, 6') unter einem Winkel zwischen 90 und 135° abgewinkelten Rohrstück (5), insbesondere für Rehabilitationshilfsmittel, dadurch gekennzeichnet, daß
- er ein die untere Grundlinie bildendes gerades Rohrstück (1) aufweist,
- er zwei unter einem den Winkel des abgewinkelten Rohrstückes (5) zu 180° ergänzenden Winkel abgewinkelte Rohreckstücke (2, 2') aufweist,
- die Rohreckstücke (2, 2') mit ihrem einen Schenkel (3, 3') mit dem geraden Rohrstück (1) die Grundlinie und mit ihrem anderen Schenkel (4, 4') mit den abgewinkelten Endbereichen (6, 6') des abgewinkelten Rohrstückes (5) die seitlichen Schenkel bildend teleskopartig verschieblich ineinandergeführt verbunden sind,
- in wenigstens einem Überlappungsbereich zwischen geradem Rohrstück (1) und Rohreckstückschenkel (4, 4') und/oder Endbereich (6, 6') des abgewinkelten Rohrstückes (5) und Rohreckstückschenkel (4, 4') eine Vorrichtung zur Fixierung der gegenseitigen Zuordnung vorgesehen ist.

2. Tragrahmen nach Anspruch 1, dadurch gekennzeichnet, daß die Rohrstücke (1, 2, 2', 5) geschlossenen kreisförmigen Querschnitt aufweisen.

3. Tragrahmen nach Anspruch 1 oder 2, dadurch gekennzeichnet, daß das abgewinkelte Rohrstück (5) und/oder die Rohreckstücke (2, 2') unter Bildung eines Radius abgewinkelt sind.

4. Tragrahmen nach einem der Ansprüche 1 bis 3, dadurch gekennzeichnet, daß die Rohrstücke (1, 2, 2', 5) zumindest in ihrem gegenseitigen Überlappungsbereich mit Längenmarkierungen versehen sind.

## Claims

1. Trapezoidal closed supporting frame, especially for rehabilitation devices, having a tubular portion (5) forming the upper base line and being bent with an angle of between 90 and 135° at both end zones (6, 6'), characterized in that
- it comprises a straight tubular portion (1) forming the lower base line,
- it comprises two tubular corner portions ( 2,2') bent with an angle supplementing the angle of the bent tubular portion (5) to 180°,
- said corner portions (2,2'), one leg (3,3') whereof forming with the straight tubular portion (1) the base line and the other leg (4,4') whereof forming with the bent end zones (6,6') of the bent tubular portion (5) the lateral legs, are connected and inserted into one another telescopically adjustable,
- in at least one overlapping zone between the straight tubular portion (1) and the leg (4,4') of the tubular corner portion and/or between the end zone (6,6') of the bent tubular portion (5) and the leg (4, 4') of the tubular corner portion a device is provided for fixing their mutual arrangement.

2. Supporting frame according to claim 1, characterized in that the tubular portions (1,2,2',5) have a closed circular cross-portion.

3. Supporting frame according to claim 1 or 2, characterized in that the bent tubular portion and/or said tubular corner portions (2,2') are bent forming a radius.

4. Supporting frame according to one of claims 1 to 3, characterized in that said tubular portions (1,2,2',5) are provided with length-markings at least in their mutual overlapping zone.

## Revendications

1. Cadre de support trapézoïdal fermé avec un élément tubulaire (5) formant la ligne de base supérieure et coudé à ses deux extrémités (6, 6') selon un angle compris entre 90 et 135°, en particulier pour la rééducation, caractérisé en ce que :
- il présente un élément tubulaire (1) rectiligne formant la ligne de base inférieure,
- il présente deux coudes tubulaires (2, 2') incurvés selon un angle complémentaire à 180° de l'angle de l'élément tubulaire coudé (5),
- les coudes tubulaires (2, 2') sont reliés, par leur bras (3, 3') à l'élément tubulaire rectiligne (1) de la ligne de base et, par leur bras opposé (4, 4'), aux extrémités (6, 6') de l'élément tubulaire coudé (5), en s'emboîtant de manière télescopique par translation et en formant les bras latéraux,
- il est prévu, dans au minimum une zone de chevauchement entre l'élément tubulaire rectiligne (1) et les bras (4, 4') des coudes tubulaires et/ou entre l'extrémité (6, 6') de l'élément tubulaire coudé (5) et les bras (4, 4') des coudes tubulaires, un dispositif de fixation de l'agencement réciproque.

2. Cadre de support selon la revendication 1, caractérisé en ce que les éléments tubulaires (1, 2, 2', 5) présentent une section circulaire fermée.

3. Cadre de support selon la revendication 1 ou 2, caractérisé en ce que l'élément tubulaire coudé (5) et/ou les coudes tubulaires (2, 2') sont coudés selon un rayon de courbure.

4. Cadre de support selon l'une des revendications 1 à 3, caractérisé en ce que les éléments tubulaires (1, 2, 2', 5) sont dotés, au minimum dans leur zone de chevauchement réciproque, de repères de longueur.
